# FASCICULE DE BREVET EUROPEEN

(11) **EP 2 710 676 B1**
(45) Date de publication et mention de la délivrance du brevet: **14.01.2015**
(21) Numéro de dépôt: 12726368.9
(22) Date de dépôt: 15.05.2012
(51) Int. Cl.: H01Q 21/06, H01Q 21/00

(54) **ELEMENT RAYONNANT POUR ANTENNE RESEAU ACTIVE CONSTITUEE DE TUILES ELEMENTAIRES**
STRAHLERELEMENT FÜR EINE AKTIVE GRUPPENANTENNE AUS ELEMENTARFLIESEN
RADIATING ELEMENT FOR AN ACTIVE ARRAY ANTENNA CONSISTING OF ELEMENTARY TILES

(30) Priorité: 17.05.2011 FR 1101499
(43) Date de publication de la demande: 26.03.2014
(73) Titulaire: THALES, 92200 Neuilly-sur-Seine (FR)
(72) Inventeur: DELESTRE, Xavier, F-75017 Paris (FR); LABEYRIE, Michel, F-92260 Fontenay aux Roses (FR); RENARD, Christian, F-92100 Boulogne Billancourt (FR)
(74) Mandataire: Lucas, Laurent Jacques
(86) Numéro de dépôt international: PCT/EP2012/059071
(87) Numéro de publication internationale: WO 2012/156424

(56) Documents cités:
- EP-A1- 1 930 982
- US-A1- 2003 067 410
- US-A1- 2004 023 058
- US-A1- 2010 126 010

## Description

La présente invention concerne un élément rayonnant mono ou bipolarisation pour antenne réseau active constituée de tuiles juxtaposées. Elle s'applique notamment dans le domaine des antennes réseaux actives constituées de tuiles élémentaires.

Dans la présente demande, une architecture d'antenne réseau active est dite de type 'tuile' si ses composants actifs, notamment ses amplificateurs et ses déphaseurs, sont disposés dans des plans parallèles au plan rayonnant, de façon à obtenir une antenne de profondeur réduite orientable mécaniquement ou pouvant être installée sur la surface d'un porteur.

Les éléments rayonnants d'une telle antenne réseau peuvent être regroupés en sous-réseaux de 2ⁿ éléments rayonnants (où n entier positif), appelés 'tuiles élémentaires'. En effet, la maille du réseau, c'est-à-dire la distance entre le centre de 2 éléments rayonnants voisins, généralement voisine de λ/2 pour une antenne à balayage électronique (où λ désigne la longueur d'onde du faisceau d'ondes rayonné), est beaucoup trop petite pour implanter les composants nécessaires à une commande individuelle des éléments rayonnants. Les éléments rayonnants d'une tuile élémentaire sont disposés en ligne (ou colonne) perpendiculairement au plan de balayage de l'antenne et connectés à un distributeur constitué de diviseurs Wilkinson d'encombrement réduit dont l'entrée est reliée à une voie active de l'antenne. On dispose ainsi de la surface de 2, 4 ou 8 éléments rayonnants pour implanter les composants actifs et passifs nécessaires pour constituer une voie active. La maille du réseau doit cependant être élargie, jusqu'à environ 0,65λ, afin d'obtenir une surface suffisante pour permettre une mise en boîtier métallique des voies actives et les jeux mécaniques indispensables pour un assemblage en réseau, tout en étant compatible du domaine de balayage du faisceau visé.

Malheureusement, une telle maille de réseau limite les performances de pointage de l'antenne, notamment lorsque l'on veut balayer le faisceau dans un plan suivant l'orientation du champ électrique rayonné, ce plan étant appelé E par la suite.

Un inconvénient majeur de l'arrangement en réseau d'éléments rayonnants de dimensions relativement importantes, c'est que des directions aveugles apparaissent, c'est-à-dire des directions dans lesquelles il n'est pas possible de balayer le faisceau. Une direction aveugle est liée au fait que, pour une fréquence donnée et un pointage particulier, le TOS actif (Taux d'Ondes Stationnaires) à l'entrée de chacun des éléments rayonnants atteint une valeur très élevée, le coefficient de réflexion étant proche de 1. Ce phénomène, destructeur pour les circuits actifs de l'antenne, correspond à une mise en phase des couplages entre un grand nombre d'éléments rayonnants et un élément rayonnant quelconque situé au milieu du réseau d'éléments.

Un document US 2003/067410 A1 décrit une structure d'antenne à tuiles.

L'invention a notamment pour but de supprimer les directions aveugles que l'on observe habituellement sur les antennes réseaux actives. Pour cela, l'invention propose notamment d'améliorer le comportement radioélectrique des éléments rayonnants formant les tuiles, afin d'obtenir des éléments rayonnants présentant de très bonnes performances une fois regroupés sur une tuile, que ce soit en termes de largeur de bande de fonctionnement ou de coefficient de réflexion actif. A cet effet, l'invention a pour objet une antenne comportant une pluralité de tuiles formant un plan d'antenne, chacune desdites tuiles comportant une pluralité d'éléments rayonnants. Chaque élément rayonnant comporte un pavé supérieur métallique disposé au dessus d'un pavé inférieur métallique, les deux pavés étant séparés par une couche les isolant électriquement. Le pavé inférieur est alimenté en courant électrique. Chaque élément rayonnant comporte un cadre conducteur disposé parallèlement au plan d'antenne et encadrant les deux pavés dudit élément, les deux dits pavés étant couplés électromagnétiquement à travers l'ouverture dudit cadre dont le corps comporte une face arrière de petite section disposée du côté du pavé inférieur et une face avant de plus grande section disposée du côté du pavé supérieur, de manière à élargir le domaine angulaire de balayage d'un faisceau dans un plan orthogonal au plan d'antenne.

Avantageusement, chaque élément rayonnant peut comporter des éléments parasites formant des bandes parallèles aux bords du pavé supérieur.

Avantageusement, le pavé inférieur de chaque élément rayonnant pouvant être alimenté en courant électrique par une âme d'une ligne coaxiale dont le blindage peut être relié à un plan de masse disposé sous ledit pavé inférieur du côté opposé au pavé supérieur, ladite âme peut comporter un disque capacitif disposé entre ledit pavé inférieur et ledit plan de masse.

Dans un mode de réalisation, ledit pavé inférieur peut comporter un ensemble de deux fentes démétallisées, ladite âme pouvant être connectée audit pavé inférieur en une position centrée sur un axe de symétrie dudit pavé inférieur et au plus près d'un de ses bords.

Dans un autre mode de réalisation, ledit pavé inférieur peut comporter un ensemble de quatre fentes démétallisées, ladite âme pouvant être connectée audit pavé inférieur en une position centrée sur un axe de symétrie dudit pavé inférieur et une âme d'une deuxième ligne coaxiale pouvant être connectée audit pavé inférieur en une position centrée sur l'autre axe de symétrie dudit pavé inférieur.

Avantageusement, les tuiles sont séparées par un joint conducteur. L'antenne peut alors avantageusement comporter un motif de trous métallisés réalisés à l'intérieur des tuiles suivant le joint conducteur.

Avantageusement, le cadre peut être en un matériau diélectrique métallisé sur toute la surface externe du corps du cadre, à l'exception d'une fente disposée sur la face avant du cadre. Par exemple, la fente peut être en forme d'anneau.

L'invention décrite précédemment a encore pour principal avantage que, comparé aux systèmes habituellement utilisés, comme par exemple les couches diélectriques de type WAIM (Wide Angle Impedance Match) visant à réduire l'incidence de l'onde sur le réseau, elle est pratiquement sans effet sur le TOS actif dans l'axe des éléments rayonnants au milieu du réseau et n'augmente pas l'épaisseur de l'antenne.

D'autres caractéristiques et avantages de l'invention apparaîtront à l'aide de la description qui suit faite en regard de dessins annexés qui représentent :
- la figure 1, un exemple d'élément rayonnant selon l'art antérieur;
- la figure 2, un exemple d'élément rayonnant selon l'invention;
- la figure 3, un exemple de cadre selon l'invention,
- les figures 4a et 4b, deux exemples de réalisation d'un pavé inférieur selon l'invention;
- la figure 5, un exemple de réalisation d'un pavé supérieur selon l'invention;
- les figures 6a et 6b, un exemple de dispositif selon l'invention pour éliminer les directions aveugles d'une antenne réseau active.

En face avant, une tuile comporte une ou plusieurs lignes d'éléments rayonnants. A l'arrière, elle comporte un ou plusieurs distributeurs en circuit triplaque ou de type "microstrip", suivi d'autres couches de circuit imprimé sur lesquelles sont disposés les commandes et les composants actifs et passifs. Les circuits sont assemblés entre eux par différentes techniques, qu'il s'agisse de pressage, de collage ou encore de brasage.

La figure 1 illustre un exemple d'élément rayonnant selon l'art antérieur. Il comporte notamment deux pavés métalliques superposés 1 et 2 de forme carrée et plate, ils sont également appelés "patchs" selon la terminologie anglo-saxonne, le pavé inférieur 1 étant excité par une âme 3 d'une ligne coaxiale connectée au milieu d'un de ses bords pour la polarisation considérée. Le pavé inférieur et le pavé supérieur 1 et 2 sont gravés sur des circuits imprimés 4 et 5 respectivement, lesdits circuits imprimés étant séparés l'un de l'autre par une couche d'air ou de mousse 6 à faible constante diélectrique, le pavé supérieur 2 étant disposé sur le côté du circuit imprimé 4 faisant face au pavé inférieur 1. Le circuit imprimé 4 comporte, sur sa face opposée au pavé inférieur 1, un plan de masse 7 connecté au blindage de la ligne coaxiale. Comme illustré par la figure 1, une fois la ligne coaxiale alimentée en courant, une onde est rayonnée vers le haut.

La figure 2 illustre un exemple d'élément rayonnant 20 selon l'invention. De manière analogue à l'exemple de la figure 1, il comporte un pavé métallique inférieur 11 imprimé sur un circuit 141 et alimenté par une âme 13 d'une ligne coaxiale, un pavé métallique supérieur 12 imprimé sur un circuit 15, les deux pavés étant séparé par une couche isolante 16, de l'air par exemple. Mais selon l'invention, il comporte également un cadre 10, au moins un trou métallisé comme des trous 181 et 182 et un disque capacitif 19 gravé sur une face d'un circuit imprimé 142 dont l'autre face forme un plan de masse 17. Par ailleurs, le pavé métallique supérieur 11 comporte des éléments parasites 121, 122, 123 et 124, dont seuls les éléments 121 et 123 sont représentés sur la figure 2.

Grâce à un tel élément rayonnant optimisé, il est possible d'obtenir, avec un faisceau pointé dans l'axe, un coefficient de réflexion actif dans l'axe inférieur à -18 dB dans une bande de fréquences de 15%. Comme décrit dans la suite de la présente demande, cela permet de supprimer les directions aveugles que l'on observe sur les antennes réseaux actives tuilées lorsque le faisceau est dépointé dans le plan E, c'est-à-dire suivant l'orientation du champ électrique rayonné, de véritables trous pouvant être observés dans le diagramme de l'élément situé au milieu du réseau de telles antennes.

La figure 3 illustre l'exemple de cadre 10 selon l'invention. Les deux pavés 11 et 12 superposés sont couplés électromagnétiquement l'un à l'autre par proximité, au travers du cadre 10 en matériau diélectrique métallisée sur sa surface externe. Le cadre 10 forme une ouverture sensiblement carrée, cette ouverture comportant au minimum deux sections différentes S1 et S2 dans l'épaisseur du cadre. La petite section S1 est disposée du coté du pavé inférieur 11. Elle constitue une portion de guide d'onde fortement sous coupure, la fréquence de coupure du guide d'onde de section S1 étant égale à 1,25 fois la fréquence centrale de fonctionnement de l'élément rayonnant 20. La propagation de l'onde du pavé inférieur 11 vers le pavé supérieur 12 s'effectue donc par des modes évanescents. Un principe de fonctionnement de l'élément rayonnant 20 comportant les pavés superposés 11 et 12 est de faire en sorte que l'admittance du pavé supérieur 12 ramenée au niveau du pavé inférieur 11 soit la conjuguée de celle de ce dernier. Cette inversion d'admittance est facilitée par la présence de la portion de guide d'onde de section S1, qui permet d'obtenir un couplage entre les deux pavés 11 et 12, permettant l'adaptation d'impédance à l'entrée de l'élément rayonnant 20. La grande section S2 est disposée du coté du pavé supérieur 12. Elle permet de minimiser la surface métallique présentée autour des éléments rayonnants mis en réseau lorsque ces derniers fonctionnent en réception, ce qui réduit les réflexions. Réciproquement, à l'émission, cette caractéristique permet de réduire le TOS actif d'un élément rayonnant au milieu du réseau.

Les figures 4a et 4b illustrent deux variantes de réalisation du pavé inférieur 11 selon l'invention, un exemple de pavé monopolarisation 11a et un exemple de pavé bipolarisation 11 b respectivement. Les pavés inférieurs 11 a et 11 b peuvent être gravés sur la face avant d'un substrat diélectrique 14 constitué de deux couches formées par les circuits 141 et 142 assemblés. La couche formée par le circuit 142, d'épaisseur réduite au minimum, est disposée du coté de la ligne coaxiale d'alimentation de l'élément rayonnant 20. Cette structure permet de graver sur l'une des deux couches, par exemple celle formée par le circuit 142, et dans leur plan de jonction, un disque métallique 19 relié électriquement à l'âme 13 de la ligne coaxiale d'alimentation. Ce disque 19 en regard avec le plan de masse 17 de l'élément rayonnant 20 constitue une capacité permettant de compenser l'inductance série provoquée par la longueur de l'âme 13 située entre le pavé 11 et le plan de masse 17. Cette correction capacitive permet de centrer sur l'abaque de Smith le lieu d'impédance correspondant au TOS actif dans l'axe de l'élément rayonnant 20 au milieu du réseau et ainsi de l'optimiser. Pour obtenir un élément rayonnant 20 avec une seule polarisation, le pavé 11a peut comporter un ensemble 41 a de deux fentes démétallisées disposées aux positions illustrées par la figure 4a. L'âme 13 peut alors être centrée sur l'axe du pavé 11 a et connectée au plus près d'un des bords rayonnants en une position 42a, de façon à obtenir l'impédance la plus élevée possible à la fréquence de résonance du pavé 11a et cela en l'absence du pavé supérieur 12. Pour obtenir un élément rayonnant 20 avec deux polarisations, le pavé 11 b peut comporter un ensemble 41 b de quatre fentes démétallisées disposées aux positions illustrées sur la figure 4b. L'âme 13 peut alors être centrée sur l'axe du pavé 11 b en une position 42b et l'âme d'une deuxième ligne coaxiale peut être centrée sur l'autre axe du pavé 11 b en une position 43b. Les fentes permettent de limiter au mieux la dispersion en phase de l'impédance d'entrée du pavé inférieur 11, ce qui contribue à augmenter la largeur de bande de fonctionnement de l'élément rayonnant 20.

La figure 5 illustre un exemple de réalisation du pavé supérieur 12 selon l'invention. Le pavé supérieur 12 est gravé sur la face du circuit imprimé 15 en regard du pavé inférieur 11. Le pavé 12 est entouré de quatre éléments parasites 121, 122, 123 et 124 formant des bandes dont la longueur est sensiblement identique à la longueur du côté du pavé 12. Le rôle des éléments parasites 121, 122, 123 et 124 est d'augmenter la dispersion en phase de l'impédance ramenée par le pavé supérieur 12 sur celle du pavé inférieur 11. Ils contribuent également à augmenter la largeur de bande de fonctionnement de l'élément rayonnant 20 selon l'invention.

Les figures 6a et 6b illustrent, par une vue de dessus et une vue en coupe dans un plan vertical X respectivement, un exemple de dispositif selon l'invention pour éliminer les directions aveugles d'une antenne réseau active. Dans cet exemple de réalisation, quatre tuiles élémentaires 61, 62, 63 et 64 sont disposées en réseau. Les tuiles de l'antenne sont séparées les unes des autres par un joint conducteur 68 inséré entre les tuiles. Le joint 68 peut être remplacé par des clinquants. Chacune de ces tuiles est elle-même formée d'une pluralité d'éléments rayonnants disposés en réseau, lesdits éléments rayonnants étant tous identiques à l'élément rayonnant 20 selon l'invention décrite précédemment. Dans cet exemple de réalisation, il s'agit d'éléments rayonnants à une seule polarisation, comportant un pavé inférieur à deux fentes du même type que le pavé 11 a illustré par la Figure 4a.

Dans le cas d'une antenne active réalisée avec les éléments rayonnants décrits précédemment incluant un cadre comme le cadre 10 complètement métallique et avec une maille de réseau permettant un domaine de pointage de + ou - 45 degrés sans lobes de réseau, le domaine de pointage dans le plan de balayage se limite, du fait de la présence de directions aveugles, à un maximum + ou - 25 degrés, plus particulièrement dans la moitié haute de la bande de fonctionnement. Il est possible de résoudre ce problème en modifiant les courants de surface qui circulent sur le cadre entre les éléments rayonnants. Pour cela, le cadre 10 peut avantageusement être réalisé dans un matériau diélectrique et métallisé sur toute sa surface externe, à l'exception d'une fente en forme d'anneau gravée ou usinée sur la face avant du cadre dans l'intervalle compris entre l'embouchure dans le cadre et la maille du réseau, comme les fentes 65 et 66. Avantageusement, la constante diélectrique du matériau constituant le cadre peut être voisine de celles des substrats sur lesquels sont gravés les pavés inférieur et supérieur, comme par exemple les substrats dont sont constitués les circuits imprimés 141 et 15.

Un motif de vias (Vertical Interconnect Access), c'est-à-dire un motif de trous métallisés, peut être réalisé en suivant le joint conducteur 68 à l'intérieur des tuiles, comme des vias 67 et 69. Avantageusement, les vias peuvent être d'un diamètre égal à l'épaisseur du joint conducteur 68. Le rôle de ces vias est de restaurer la périodicité du réseau dans les deux plans au niveau du cadre et bien que le réseau soit constitué de tuiles assemblées.

Le substrat qui porte les pavés supérieurs est assemblé avec le cadre grâce à un collage isolant comme un collage 70 afin de ne pas court-circuiter les fentes, tandis que l'on utilise un collage conducteur comme un collage 71 pour l'autre face du cadre.

Des cavités sont ainsi réalisées autour de chaque élément rayonnant dans le volume du cadre couplées à l'extérieur par les fentes en anneau. En optimisant la largeur et le périmètre de ces dernières, il est possible d'éliminer les directions aveugles dans le plan E dans un domaine de pointage égal à + ou - 45 degrés dans une bande supérieure à 10%.

## Revendications

1. Antenne comportant une pluralité de tuiles (61, 62, 63, 64) formant un plan d'antenne, chacune desdites tuiles comportant une pluralité d'éléments rayonnants (20), chaque élément rayonnant comportant un pavé supérieur métallique (12) disposé au dessus d'un pavé inférieur métallique (11), les deux pavés étant séparés par une couche (16) les isolant électriquement, le pavé inférieur (11) étant alimenté en courant électrique,
l'antenne étant **caractérisée en ce que** chaque élément rayonnant (20) comporte un cadre (10) conducteur disposé parallèlement au plan d'antenne et encadrant les deux pavés (11, 12) dudit élément, les deux dits pavés étant couplés électromagnétiquement à travers l'ouverture dudit cadre dont le corps comporte une face arrière de petite section S1 disposée du côté du pavé inférieur (11) et une face avant de plus grande section S2, S2 étant supérieure à S1, ladite face avant étant disposée du côté du pavé supérieur (12), de manière à élargir le domaine angulaire de balayage d'un faisceau dans un plan orthogonal au plan d'antenne.

2. Antenne selon la revendication 1, **caractérisée en ce que** chaque élément rayonnant (20) comporte des éléments parasites (121, 122, 123, 124) formant des bandes parallèles aux bords du pavé supérieur (12).

3. Antenne selon la revendication 1, **caractérisée en ce que** le pavé inférieur (11) de chaque élément rayonnant (20) étant alimenté en courant électrique par une âme (13) d'une ligne coaxiale dont le blindage est relié à un plan de masse (17) disposé sous ledit pavé inférieur du côté opposé au pavé supérieur (12), ladite âme comporte un disque capacitif (19) disposé entre ledit pavé inférieur (11) et ledit plan de masse (17).

4. Antenne selon la revendication 3, **caractérisée en ce que** ledit pavé inférieur (11a) comporte un ensemble (41 a) de deux fentes démétallisées, ladite âme (13) étant connectée audit pavé inférieur en une position (42a) centrée sur un axe de symétrie dudit pavé inférieur et au plus près d'un de ses bords.

5. Antenne selon la revendication 3, **caractérisée en ce que** ledit pavé inférieur (11b) comporte un ensemble (41 b) de quatre fentes démétallisées, ladite âme (13) étant connectée audit pavé inférieur en une position (42b) centrée sur un axe de symétrie dudit pavé inférieur et une âme d'une deuxième ligne coaxiale étant connectée audit pavé inférieur en une position (43b) centrée sur l'autre axe de symétrie dudit pavé inférieur.

6. Antenne selon la revendication 1, **caractérisée en ce que** les tuiles (61, 62, 63, 64) sont séparées par un joint conducteur (68).

7. Antenne selon la revendication 6, **caractérisée en ce qu'**elle comporte un motif de trous métallisés (67, 69) réalisés à l'intérieur des tuiles suivant le joint conducteur (68).

8. Antenne selon la revendication 1, **caractérisée en ce que** le cadre (10) est en un matériau diélectrique métallisé sur toute la surface externe du corps du cadre, à l'exception d'une fente (65) disposée sur la face avant du cadre.

9. Antenne selon la revendication 8, **caractérisée en ce que** la fente (65) sur la face avant du cadre est en forme d'anneau.

## Patentansprüche

1. Antenne, die mehrere Fliesen (61, 62, 63, 64) umfasst, die eine Antennenebene bilden, wobei jede der Fliesen mehrere Strahlungselemente (20) umfasst, wobei jedes Strahlungselement eine obere metallische Plattierung (12) umfasst, die über einer unteren metallischen Plattierung (11) angeordnet ist, wobei die beiden Plattierungen durch eine sie elektrisch isolierende Schicht (16) getrennt sind, wobei die untere Plattierung (11) mit elektrischem Strom gespeist wird,
wobei die Antenne **dadurch gekennzeichnet ist, dass** jedes Strahlungselement (20) einen leitenden Rahmen (10) umfasst, der parallel zur Antennenebene angeordnet ist und die beiden Plattierungen (11, 12) des Elements umrahmt, wobei die beiden Plattierungen elektromagnetisch durch die Öffnung des Rahmens gekoppelt sind, dessen Körper eine Rückseite mit kleinem Querschnitt S1 auf der Seite der unteren Plattierung (11) und eine Frontseite mit größerem Querschnitt S2 aufweist, wobei S2 größer ist als S1, wobei die Frontseite auf der Seite der oberen Plattierung (12) angeordnet ist, um den Abtastwinkelbereich eines Strahls in einer Ebene orthogonal zur Antennenebene zu vergrößern.

2. Antenne nach Anspruch 1, **dadurch gekennzeichnet, dass** jedes Strahlungselement (20) parasitäre Elemente (121, 122, 123, 124) umfasst, die parallele Streifen an den Seiten der oberen Plattierung (12) bilden.

3. Antenne nach Anspruch 1, **dadurch gekennzeichnet, dass** die untere Plattierung (11) jedes Strahlungselements (20) durch eine Ader (13) einer Koaxialleitung mit elektrischem Strom versorgt wird, deren Abschirmung mit einer Ground-Plane (17) verbunden ist, die unter der unteren Plattierung der Seite gegenüber der oberen Plattierung (12) verbunden ist, wobei die Ader eine kapazitive Platte (19) umfasst, die zwischen der unteren Plattierung (11) und der Ground-Plane (17) angeordnet ist.

4. Antenne nach Anspruch 3, **dadurch gekennzeichnet, dass** die untere Plattierung (11a) einen Satz (41a) von zwei entmetallisierten Schlitzen umfasst, wobei die Ader (13) mit der unteren Plattierung an einer Position (42a) verbunden ist, die auf einer Symmetrieachse der unteren Plattierung und am nächsten von einem seiner Ränder zentriert ist.

5. Antenne nach Anspruch 3, **dadurch gekennzeichnet, dass** die untere Plattierung (11b) einen Satz (41b) von vier entmetallisierten Schlitzen umfasst, wobei die Ader (13) mit der unteren Plattierung an einer Position (42b) verbunden ist, die auf einer Symmetrieachse der unteren Plattierung zentriert ist, und wobei eine Ader einer zweiten Koaxialleitung mit der unteren Plattierung in einer Position (43b) verbunden ist, die auf der anderen Symmetrieachse der unteren Plattierung zentriert ist.

6. Antenne nach Anspruch 1, **dadurch gekennzeichnet, dass** die Fliesen (61, 62, 63, 64) durch eine leitfähige Fuge (68) getrennt sind.

7. Antenne nach Anspruch 6, **dadurch gekennzeichnet, dass** sie ein metallisiertes Lochmuster (67, 69) umfasst, das im Innern der Fliesen der leitfähigen Fuge (68) folgend realisiert ist.

8. Antenne nach Anspruch 1, **dadurch gekennzeichnet, dass** der Rahmen (10) aus einem metallisierten dielektrischen Material, das über die gesamte Außenfläche des Körpers des Rahmens metallisiert ist, besteht, mit Ausnahme eines Schlitzes (65), der auf der Frontseite des Rahmens angeordnet ist.

9. Antenne nach Anspruch 8, **dadurch gekennzeichnet, dass** der Schlitz (65) auf der Frontseite des Rahmens eine Ringform hat.

## Claims

1. An antenna comprising a plurality of tiles (61, 62, 63, 64) forming an antenna plane, each of said tiles comprising a plurality of radiating elements (20), each radiating element comprising a metallic upper patch (12) disposed above a metallic lower patch (11), the two patches being separated by a layer (16) insulating them electrically, the lower patch (11) being fed with electric current,
the antenna being **characterized in that** each radiating element (20) comprises a conducting frame (10) disposed parallel to the antenna plane and framing the two patches (11, 12) of said element, the two said patches being coupled electromagnetically through the aperture of said frame whose body comprises a rear face of small cross section S1 disposed on the side of the lower patch (11) and a front face of larger cross section S2, S2 being greater than S1, said front face being disposed on the side of the upper patch (12), so as to widen the angular scan field of a beam in a plane orthogonal to the antenna plane.

2. The antenna as claimed in claim 1, wherein each radiating element (20) comprises parasitic elements (121, 122, 123, 124) forming strips parallel to the edges of the upper patch (12).

3. The antenna as claimed in claim 1, wherein the lower patch (11) of each radiating element (20) being fed with electric current by a core (13) of a coaxial line whose shielding is linked to a ground plane (17) disposed under said lower patch on the opposite side to the upper patch (12), said core comprises a capacitive disk (19) disposed between said lower patch (11) and said ground plane (17).

4. The antenna as claimed in claim 3, characterizes in that said lower patch (11a) comprises a set (41a) of two demetallized slots, said core (13) being connected to said lower patch at a position (42a) centered on an axis of symmetry of said lower patch and as close as possible to one of its edges.

5. The antenna as claimed in claim 3, **characterized in that** said lower patch (11b) comprises a set (41b) of four demetallized slots, said core (13) being connected to said lower patch at a position (42b) centered on an axis of symmetry of said lower patch and a core of a second coaxial line being connected to said lower patch at a position (43b) centered on the other axis of symmetry of said lower patch.

6. The antenna as claimed in claim 1, **characterized in that** the tiles (61, 62, 63, 64) are separated by a conducting seal (68).

7. The antenna as claimed in claim 6, **characterized in that** it comprises a layout of metallized holes (67, 69) produced inside the tiles along the conducting seal (68).

8. The antenna as claimed in claim 1, wherein the frame (10) is made of a dielectric material which is metallized over the whole of the external surface of the body of the frame, with the exception of a slot (65) disposed on the front face of the frame.

9. The antenna as claimed in claim 8, wherein the slot (65) on the front face of the frame is ring-shaped.
